# DEMANDE DE BREVET EUROPEEN

(11) **EP 0 361 605 A1**
(43) Date de publication de la demande: **04.04.1990**
(21) Numéro de dépôt: 89202400.1
(22) Date de dépôt: 25.09.1989
(51) Int. Cl.: F41A 15/06

(54) **Ejecteur pour armes de chasse**

(30) Priorité: 28.09.1988 BE 8801107
(71) Demandeur: BROWNING S.A., B-4400 Herstal (BE)
(72) Inventeur: Dumortier, Thierry, B-4481 Hermee (BE)
(74) Mandataire: Donné, Eddy

(57) **Abrégé**

Ejecteur pour armes de chasse, caractérisé en ce qu'il présente à son extrémité postérieure deux bras (9,10) séparés l'un de l'autre par une rainure (8), l'un des bras (9) étant pourvu d'une vis dont une des extrémités peut agir sur l'autre bras (10) afin de régler la position de ce dernier bras (10) par rapport à sa gâchette d'éjection.

## Description

L'invention concerne un éjecteur pour armes de chasse, plus spécialement encore pour armes de chasse à deux canons, du type dans lequel les éjecteurs à ressort, sont mis en action lors de l'ouverture de l'arme par l'intervention, entre autres, des gâchettes d'éjection.

Un tel dispositif connu permet dans le cas où les deux cartouches ont été tirées, que les deux douilles, au moment de l'ouverture de l'arme sont éjectées simultanément, tandis que dans le cas où une seule cartouche a été tirée, seule la douille de la cartouche tirée est éjectée au moment de l'ouverture de l'arme, l'autre cartouche étant seulement extraite du canon.

Il est connu que les utilisateurs de ces armes à deux canons exigent la simultanéité de l'éjection des cartouches tirées.

Toutefois, cela demande, en général, un ajustage précis et couteux des éjecteurs, respectivement des gâchettes d'éjection et une augmentation substantielle du coût de montage.

L'éjecteur pour armes de chasse selon l'invention a pour but d'apporter une solution à ce problème et de fournir un éjecteur permettant de régler à tout moment ladite simultanéité de l'éjection des cartouches tirées et cela d'une manière extrêmement simple.

A cet effet l'éjecteur pour armes de chasse est caractérisé en ce qu'il présente à son extrémité postérieure deux bras séparés l'un de l'autre par une rainure, l'un des bras étant pourvu d'une vis dont une des extrémités peut agir sur l'autre bras afin de régler la position de ce dernier bras par rapport à sa gâchette d'éjection et de garantir ainsi le réglage du moment d'éjection.

Les éjecteurs selon l'invention permettent également de supprimer, au moment désiré, la fonction d'éjection et de ne conserver que la fonction d'extraction afin de ne pas gêner d'autres tireurs ou de pouvoir récupérer aisément les douilles vides, par exemple pour les recharger.

Cette deuxième fonction d'un éjecteur selon l'invention est certainement fort appréciée par les tireurs de certaines disciplines de tir, notamment les tireurs de Trap, Skeet, etc.

Afin de mieux faire ressortir les caractéristiques et avantages de l'invention, quelques exemples de réalisation sont décrits ci-après avec référence aux dessins annexés dans lesquels:
la figure 1 représente une vue partielle conventionnelle d'une arme à canons superposés, équipée d'éjecteurs traditionnels;
la figure 2 représente un éjecteur traditionnel;
la figure 3 représente un éjecteur selon l'invention;
la figure 4 représente une vue semblable à celle de la figure 1, l'arme étant équipée d'éjecteurs selon l'invention;
la figure 5 représente l'arme de la figure 4 dans une position d'ouverture intermédiaire;
la figure 6 représente l'arme de la figure 4 dans la position ouverte, les douilles tirées étant éjectées;
la figure 7 représente une vue semblable à celle de la figure 4, les éjecteurs selon l'invention étant réglés d'une telle manière que la fonction d'éjection proprement dite est supprimée;
la figure 8 représente l'arme de la figure 7 dans une position d'ouverture intermédiaire;
la figure 9 représente l'arme de la figure 7 dans la position ouverte, les douilles étant seulement extraites de la chambre concernée.

Dans la figure 1 est représentée une arme à canons superposés 1-2 connue en soi.

Par canon 1-2 est prévu un éjecteur 3 coopérant avec une gâchette d'éjection 4 pouvant pivoter entre deux butées réalisées dans la tête de la longuesse 5. Ces gâchettes sont chacune soumises à l'action d'un poussoir à ressort, non représenté.

Les gâchettes coopèrent avec les faces 6 et 7 de l'éjecteur correspondant qui doivent être usinées d'une manière extrêmement précise afin d'assurer la simultanéité de l'éjection.

Dans la figure 3 on a représenté un éjecteur 3 selon l'invention.

Celui-ci se distingue d'un éjecteur traditionnel tel que représenté à la figure 2 par le fait qu'il présente à sa partie postérieure une rainure 8 dirigée longitudinalement et située dans un plan horizontal de manière à réaliser deux bras superposés, respectivement 9-10 dont un, en l'occurence le bras supérieur 9, est pourvu d'une vis de réglage 11.

Cette vis permet d'écarter les bras 9-10 afin de pouvoir régler d'une manière très précise la position des faces 6 et 7 de l'éjecteur par rapport à sa gâchette 4, de régler ainsi précisement le moment de libération des deux éjecteurs et à synchroniser parfaitement les mouvements des deux éjecteurs et à éliminer ainsi l'influence de l'usure.

Comme il ressort des dessins, la rainure 8 est disposée d'une telle manière que le bras supérieur 9 est plus raide que le bras inférieur 10 qui devient ainsi plus ou moins flexible afin d'obtenir que le vissage de la vis 11 n'ait d'effet que sur le bras 10 qui peut alors plier.

Le réglage représenté sur la figure 4 est effectué sur chacun des éjecteurs de telle manière que l'éjection soit simultané. De ce réglage résulte que pendant l'ouverture de l'arme le ou les éjecteurs 3 butent contre les gâchettes 4 correspondantes (voir figure 5) pour être liberée soudain lors de l'ouverture totale de l'arme pour obtenir l'éjection des douilles tirées D.

La figure 7 montre qu'il est également possible, avec les éjecteurs selon l'invention, de supprimer la fonction d'éjection.

En effet, en dévissant la vis de réglage 11, le bras inférieur 10 de l'éjecteur remonte et se place dans une position telle qu'à aucun moment, il n'accroche sa gâchette d'éjection et on a donc, dans tous les cas, l'extraction mais pas l'éjection des cartouches.

Les figures 8 et 9 montrent que les éjecteurs 3 ne sont pas sollicités par les gâchettes 4 lors de l'ouverture de l'arme, d'où simple extraction des cartouches E tirées ou non.

Il est évident qu'à tout moment, en réglant la vis 11, on peut récupérer la fonction d'éjection.

Il va de soi que l'invention n'est nullement limitée aux l'exemples décrits ci-dessus et représentés dans les dessins. Diverses modifications peuvent être apportées aux dispositifs susdécrits, sans pour autant sortir du cadre de l'invention.

## Revendications

1.- Ejecteur pour armes de chasse, caractérisé en ce qu'il présente à son extrémité postérieure deux bras (9,10) séparés l'un de l'autre par une rainure (8), l'un des bras (9) étant pourvu d'une vis dont une des extrémités peut agir sur l'autre bras (10) afin de régler la position de ce dernier bras (10) par rapport à sa gâchette d'éjection.

2.- Ejecteur selon la revendication 1, caractérisé en ce que la rainure (8) est dirigée selon la longueur de l'éjecteur (3).

3. Ejecteur selon la revendication 1 ou 2, caractérisé en ce que la rainure (8) est située dans un plan horizontal.

4. Ejecteur selon l'une des revendications 1 à 3, caractérisé en ce que la rainure (8) est disposée d'une telle manière que le bras supérieur (9) est rigide tandis que le bras inférieur (10) est plus ou moins flexible.

5.- Ejecteur selon l'une des revendications précédentes, caractérisé en ce que la vis (11) est dirigée perpendiculairement par rapport à la rainure (8).

6.- Ejecteur selon la revendication 5, caractérisé en ce que l'extrémité de la vis (11) dirigée vers le bras inférieur (10) coopère librement avec ce bras (10).
